# EUROPÄISCHE PATENTSCHRIFT

(11) **EP 2 024 585 B1**
(45) Veröffentlichungstag und Bekanntmachung des Hinweises auf die Patenterteilung: **23.01.2013**
(21) Anmeldenummer: 07718461.2
(22) Anmeldetag: 24.05.2007
(51) Int. Cl.: E04F 15/02, E04F 15/04

(54) **HOLZBODEN**
WOODEN FLOOR
PLANCHER DE BOIS

(30) Priorität: 26.05.2006 AT 9152006
(43) Veröffentlichungstag der Anmeldung: 18.02.2009
(73) Patentinhaber: Schnitzhofer, Josef Peter, 5511 HÜTTAU (AT)
(72) Erfinder: Schnitzhofer, Josef Peter, 5511 HÜTTAU (AT)
(74) Vertreter: Babeluk, Michael
(86) Internationale Anmeldenummer: PCT/AT2007/000250
(87) Internationale Veröffentlichungsnummer: WO 2007/137316

(56) Entgegenhaltungen:
- EP-A- 0 665 347
- DE-U1- 9 319 436
- DE-U1- 20 314 720
- DE-U1- 29 611 303
- DE-U1-202004 017 477
- DE-U1-202005 002 602
- US-A1- 2004 020 136

## Beschreibung

Die Erfindung betrifft einen Holzboden, insbesondere für Außenbereiche wie Terrassen oder dergleichen mit zumindest zwei in Abstand zueinander angeordneten Dielen oder Tafeln, wobei zwischen den Dielen oder Tafeln ein Luftspalt ausgebildet ist, wobei im Luftspalt zwischen zueinander gewandter Seitenflächen zweier benachbarter Dielen oder Tafeln zumindest eine Befestigungseinrichtung für die Dielen oder Tafeln angeordnet ist, wobei die Befestigungseinrichtung zumindest ein in mindestens eine in die Seitenfläche eingeformte Befestigungsnut eingelegtes Klemmelement aufweist, wobei das Klemmelement zumindest eine Aufnahmebohrung für eine Befestigungsschraube aufweist.

Insbesondere bei Holzterrassen werden Dielen in einem Abstand von etwa 6 mm bis 10 mm Distanz zueinander verlegt, um das dem Werkstoff Holz eigene Quellen und Schwinden zu ermöglichen und den konstruktiven Holzschutz zu berücksichtigen. In vielen Fällen ist aber aus mehreren Überlegungen eine geschlossene Fläche erwünscht. Eine schiffsdeckartige geschlossene Oberfläche ist optisch ansehnlich und erhöht die Sicherheit, da ein Durchfallen von kleinen Gegenständen, wie Schmuck oder Geld, aber auch von Schmutz und Abfällen, vermieden wird. Insbesondere wird die Unfallgefahr in Zusammenhang mit Bleistiftabsätzen von Damenschuhen vermieden. Weiters ist eine geschlossene Oberfläche leichter zu reinigen.

Bekannte Systeme zeigen Fugen, die mit Spritzfüllmaterialien ausgefüllt werden. Dies ist allerdings aufwändig und sehr problemanfällig beim "Arbeiten" des Holzes (Quellen und Schwinden). Terrassenböden müssen im Allgemeinen nicht 100%ig wasserdicht sein, da zum Beispiel bei Dachterrassen ohnehin darunter eine zweite Entwässerungsebene eingezogen wird und/oder eine Unterkonstruktion vorgesehen ist, welche, je nach Anwendung, Wasser entweder ableitet oder durchsickern lässt.

Vielmehr ist es wichtig, dass die Konstruktion das Quellen und Schwinden des Holzes erlaubt, ohne dass die Dichtung herausfällt oder Wasser (Eis) unter die Dichtung gelangt und nicht mehr abgeleitet werden kann und dadurch ein Schaden entsteht.

Die DE 296 11 303 U1 beschreibt eine Holzfliese für einen Holzboden, welche aus einer Unterschicht aus mehrlagig gesperrtem Holz und einer massiven Deckschicht aus Edelholz besteht, wobei die Schmalkanten der Holzfliese an der oberen Hälfte ringsum ein Schwalbenschwanzprofil aufweisen und an der unteren Hälfte der Schmalkanten gleichfalls ringsum ein etwa eine halbe Fugenbreite über die Kontur der Deckschicht vorstehender Anschlagrand angebracht ist. Der Anschlagrand ist mit einem flexiblen Schaumstoffstreifen versehen. Nach dem Verlegen werden die Fugen zwischen den Holzfliesen im Bereich des Schwalbenschwanzprofils über dem Anschlagrand mit Silikon, Acryl oder mit einer handelsüblichen kunststoffvergüteten Fugenmasse wasserdicht und reißdicht versiegelt, wobei die Fugenmasse eine Flexibilität aufweist.

Aus der AT 006.531 U1 ist ein flächiges Paneel für Bodenbelege bekannt. Das Paneel weist mehrere flächige Elemente aus thermisch behandeltem Holz auf, wobei benachbarte Seitenflächen der flächigen Holzelemente einen Zwischenraum bilden, welche mit einer elastischen, wasserabweisenden Kunststoff- oder Dichtmasse verfüllt ist, welche ein an der Nutzseite des Paneels sichtbares Strukturelement bildet.

Weiters offenbart die DE 100 45 475 A1 ein Parkettelement mit einer Holztafel, welche in drei Massivholzschichten verleimt ist und welche durch eine wasserdichte und schmutzresistente, seitlich angebrachte dauerelastische Fuge geschützt ist. Die Fuge - im Querschnittsprofil rechteckig - ist bis auf den Falzgrund gleichförmig schleifbar.

Versiegelte und verfüllte Fugen haben den Nachteil, dass sie relativ aufwändig herzustellen sind.

Aus der CH 571 134 ist ein Bodenbelag mit mehreren Schichten aus einzelnen Tafeln bekannt, wobei die einzelnen Elemente des Bodenbelags voneinander durch Fugenstreifen aus elastischem Material getrennt sind.

Die DE 203 14 720 U1 beschreibt einen Holzboden, bestehend aus mehreren Holzbohlen mit dazwischen liegendem Fugendichtungsprofil, wobei die Holzbohlen an ihren Seitenflächen mit einer durchgehenden Fräsung versehen sind.

Die GB 232 728 A offenbart einen mehrschichtigen Bodenbelag aus einzelnen Platten, wobei in schwalbenschwanzartigen Nuten zwischen den Platten eine Dichtung eingelegt ist.

Die GB 555 674 A beschreibt ein Verfahren zur Gestaltung einer Verbindung zwischen beispielsweise aus Gummi bestehenden Platten, wobei in eine Nut zwischen den Platten ein Gummistreifen unter Druck eingearbeitet wird.

Die DE 203 14 720 U1 beschreibt einen Holzboden mit Dichtung zur Verwendung im Freien, welcher aus mehreren Holzbohlen mit dazwischen liegendem Fugendichtungsprofil besteht.

Aus der EP 0 665 347 A1 ist ein Holzboden aus plattenförmigen Bodenelementen bekannt, wobei zwischen den Bodenelementen ein Luftspalt ausgebildet ist. Die zueinander gewandten Seitenflächen zweier benachbarter Bodenelemente weisen jeweils eine Nut auf, wobei die beiden Nuten einen sich zur Oberfläche des Holzbodens verengenden, im Querschnitt schwalbenschwanzförmigen Raum ausbilden. Im Raum ist eine Dichtungsmasse oder Leim vorgesehen.

Die DE 93 19 436 U1 offenbart einen Holzboden mit Dielenelementen, zwischen denen eine Dichtungsleiste aus elastischem Werkstoff mit Vorspann eingesetzt ist.

Holzfliesen, welche mit Abstand zueinander verlegt werden, sind aus der DE 296 11 303 U1 bekannt. Der Spalt zwischen zweier benachbarter Holzfliesen wird mit einem Schaumstoffstreifen und mit einer silikon-, acryl- oder kunststoffvergüteten Fugenmasse ausgefüllt, wobei der mit der Fugenmasse ausgefüllte Raum durch eine im Querschnitt schwalbenschwanzförmige Nut gebildet ist.

Aus den Veröffentlichungen DE 20 2005 002 602 U1 und DE 20 2004 017 477 U1 ist es bekannt, zur Befestigung von Verlegungs- und/oder Verschalungsmaterial ein scheibenförmiges Haltemittel zu verwenden, welches seitlich in Scheibennuten von Terrassenbrettern eingeschoben wird. Über ein Befestigungsmittel, wie beispielsweise eine Schraube, wird das scheibenförmige Haltemittel, beispielsweise eine Flachdübelverbindung, mit der Unterkonstruktion verbunden. Nachteilig ist, dass sich in der Nut ansammelndes Wasser nicht abfließen kann, weshalb ein rasches Austrocknen verhindert wird. In Folge der Staunässe kann es somit nach relativ kurzer Zeit zu Feuchtigkeitsschäden des Holzbodens kommen.

Die US 2004/0020136 A1 beschreibt einen Bretterboden mit einem Ablaufsystem, wobei im Spalt zwischen zwei Brettern eine mehrfach geknickte Ablaufrinne in seitlichen Nuten der Bretter eingeschoben ist. Die Ablaufrinne liegt zum Tel flächig an den Nuten an, so dass ein rasches Austrocknen von eindringendem Wasser nicht gewährleistet ist. Dies kann zu Feuchtigkeitsschäden führen.

Aufgabe der Erfindung ist es, diesen Nachteil zu vermeiden und mit geringem Aufwand Feuchtigkeitsschäden bei einem Holzboden zu vermeiden.

Erfindungsgemäß wird dies dadurch erreicht, dass bei einem Holzboden der eingangs genannten gattung das Klemmelement gewellt oder an der Unterseite gerillt ausgeführt ist, wobei das Klemmelement durch ein Metallplättchen, vorzugsweise aus Edelstahl, gebildet ist, und dass die zueinander gewandten Seitenflächen zweier benachbarter Dielen oder Tafeln jeweils eine Nut aufweisen und die beiden Nuten einen sich zur Oberfläche des Holzbodens verengenden, im Querschnitt schwalbenschwanzförmigen Raum ausbilden, dass in dem Raum ein längliches, flexibles Dichtungselement eingesetzt ist, wobei die Nut im Übergang zur Oberfläche des Holzbodens einen ersten gekrümmten Bereich aufweist, dessen Krümmungsradius vorzugsweise größer als 2 mm ist, dass die Nut im Bereich der größten Breite des Raumes einen zweiten gekrümmten Bereich aufweist, dessen Krümmungsradius vorzugsweise größer als 2 mm ist und dass an dem zweiten gekrümmten Bereich eine zur Seitenfläche abfallende Flanke anschließt, welche zur Oberfläche des Holzbodens einen Winkel von mindestens 3°, vorzugsweise etwa 5° aufweist, wobei die Befestigungseinrichtung unterhalb der Nuten angeordnet ist.

Besonders vorteilhaft ist es, wenn das Klemmelement beidseitig in jeweils einer Befestigungsnut der benachbarten Dielen oder Tafeln gelagert ist.

Um das Brett nicht zu schwächen wird diese Nutfräsung vorzugsweise nicht durchgehend sondern nur bereichsweise im Abstand der Unterlattung ausgeführt.

Die Befestigungsnut ist um mind. 2 mm tiefer und um mind. 5 mm länger als das eingelegte Klemmelement in das Brett gefräst, das Klemmelement ist vorzugsweise um mind. 1 mm dünner als die Befestigungsnut und an der aufliegenden Unterseite leicht gerillt, oder als wellenförmiges Blechplättchen ausgebildet, wodurch eindringendes Wasser wieder austrocknen kann, eine Kapillarwirkung weitgehend vermieden wird, und das natürliche Arbeiten des Holzes gewährleistet bleibt.

In einer bevorzugten Ausführung der Erfindung ist vorgesehen, dass das Klemmelement im Grundriss zwei voneinander abgewandte, konvexe, vorzugsweise kreisbogenförmige Seiten aufweist. Eine einfache Herstellung ist möglich, wenn die Befestigungsnut im Grundriss konkav, vorzugsweise kreisbogenförmig ist. Sie kann durch einen Nutenfräser geformt sein, der vorzugsweise einen Durchmesser von etwa 100 mm und eine Breite von etwa 4 mm aufweist.

Diese Befestigungsmöglichkeit eignet sich besonders vorteilhaft an den Längsstoßfugen oder Gehrungsstößen um einen Versatz an der Oberfläche zu vermeiden.

Das Dichtungselement besteht vorzugsweise aus einem Hohlprofil. Dadurch, dass das Dichtungselement in die schwalbenschwanzförmige Nut eingelegt wird, wird ein Herausfallen des Dichtungselementes aus der Fuge verhindert.

Das flexible Dichtungselement kann das Quellen und Schwinden des Holzes optimal ausgleichen.

Besonders vorteilhaft ist es, wenn zumindest eine Nut im Wesentlichen die Form eines "S" aufweist.

Im Übergang zur Seitenfläche kann die Nut darüber hinaus einen dritten gekrümmten Bereich aufweisen, dessen Krümmungsradius vorzugsweise größer als 1 mm ist.

Die S-Form der Nut hat mehrere Vorteile. Einerseits wird ein sicherer Sitz des Dichtungselementes in der Nut gewährleistet, wobei das Dichtungselement durch die keilförmige Form der Nut am Herausfallen gehindert wird. Die Nut weist zur Oberfläche eine Anfasung auf. Alternativ dazu oder zusätzlich kann vorgesehen sein, dass zwischen der Nut und der Oberfläche des Holzbodens ein gekrümmter Übergangsbereich ausgebildet ist, dessen Radius größer ist als der erste Krümmungsradius. Die Anfasung und/oder die Abrundung von Kanten bewirkt, dass ein Absplittern verhindert wird. Auch ein Abschleifen der Oberfläche des Holzbodens ist problemlos möglich.

Zwischen dem ersten und dem zweiten gekrümmten Bereich kann die Nut mit einer ebenen ersten Flanke ausgebildet sein, wobei vorzugsweise die Flanke mit einer Normalen auf die Oberfläche einen Winkel zwischen 5° bis 30°, vorzugsweise zwischen 10° und 20° aufweist.

Um einen Stau von eindringenden Wasser und Feuchtigkeit zu vermeiden, ist es vorteilhaft, wenn an den zweiten gekrümmten Bereich eine zur Seitenfläche abfallende zweite Flanke anschließt, welche zur Bodenoberfläche einen Winkel von mindestens 3°, vorzugsweise etwa 5° aufweist.

Die Profilierung ist so konzipiert, dass das Dichtungselement fest nach unten gehalten wird. Bei Regen und Nässe quillt das Holzbrett an, wobei das Dichtungselement zusammengedrückt wird und weiter abdichtet. Schwindet das Holz durch Austrocknung, so wird der Sitz des Dichtungselementes lockerer, wobei ein Herausfallen aber verhindert wird. Eintretendes Wasser wird nach unten abgeleitet (konstruktiver Holzschutz).

Die S-förmige Profilierung der Nut verhindert eine Schwächung des Brettes an der Kante und erlaubt auch eine nachträgliche Einfräsung der Nut an handelsüblichen profilierten Terrassendielen.

Die Bretter werden zum Beispiel mittel Distanzklötzchen auf genaue Distanz verlegt. Distanzktötzchen können aber entfallen, wenn das Klemmelement in zumindest einem, vorzugsweise in jedem, Endbereich einen vorzugsweise flexiblen Distanzhalter aufweist.

Das Dichtungselement ist einfach einzusetzen und kann bei Bedarf auch wieder entfernt, bzw. ausgewechselt werden. Ein Herausnehmen des Dichtungselementes ist auch von Bedeutung, weil die Befestigung von Terrassendielen häufig verdeckt in der Fuge erfolgt. Das Herausnehmen der Dichtung gestattet den Zugriff auf die Befestigungspunkte und ermöglicht so herausnehmbare Revisionsöffnungen.

Auch an den Längsstößen wird die Dichtung in gleicher Weise eingebracht und durch geeignete Klebestoffe mit den Längsdichtungen verklebt.

Das Dichtungselement besteht bevorzugt aus einem thermoplastischen Elastomer (TPE) oder aus Silikon.

Der Einbau des Dichtungselementes ist auch in bereits verlegte Terrassen möglich.

Mit Hilfe eines speziell konzipierten Fräsers und einer starken Oberfräse ist das Nuten von bereits verlegten Böden mit relativ geringem Aufwand möglich.

Die Erfindung wird im Folgenden anhand der Figuren näher erläutert. Es zeigen:
- Fig. 1: des erfindungsgemäßen Holzboden in einem Querschnitt in einer ersten Ausführung;
- Fig. 2: das Detail II aus Fig. 1;
- Fig. 3: einen erfindungsgemäßen Holzboden in einer zweiten erfindungsgemäßen Ausführungsvariante;
- Fig. 4: einen erfindungsgemäßen Holzboden in einer dritten Ausführungsvariante;
- Fig. 5: ein Klemmelement im Grundriss gemäß der Linie V-V in Fig. 4;
- Fig. 6: das Klemmelement im Schnitt gemäß der Linie VI-VI in Fig. 5;
- Fig. 7: das Klemmelement in einer Schrägansicht; und
- Fig. 8: den erfindungsgemäßen Holzboden im Schnitt gemäß der Linie V-V in Fig. 4 in anderem Maßstab.

Der Holzboden 1 weist mehrere nebeneinander mit Abstand zueinander angeordnete Dielen 2 oder Tafeln, etc. auf. Zwischen den Dielen 2 ist ein Luftspalt 3 ausgebildet. Die Seitenfläche 2a, 2b jeder Diele 2 weist eine Nut 4a, 4b auf, welche im Querschnitt im Wesentlichen ein S-förmiges Profil ausbildet. Zwischen den beiden Nuten 4a, 4b ist ein im Querschnitt schwalbenschwanzförmiger Raum 5 vorgesehen, in welchem ein als Hohlprofil ausgebildetes Dichtungselement 6 angeordnet ist.

Jede Nut 4a, 4b weist einen ersten gekrümmten Bereich 7a, einen zweiten gekrümmten Bereich 7b und einen dritten gekrümmten Bereich 7c auf, wobei die Radien der gekrümmten Bereiche maximal 2 mm (erster und zweiter Bereich 7a, 7b), bzw. 1 mm (dritter Bereich 7c) betragen. Zwischen der Nut 4a, 4b und der Oberfläche 8 kann weiters eine Anfasung 13 oder ein gekrümmter Übergangsbereich vorgesehen sein. Dadurch werden scharfe Kanten vermieden. Zwischen dem ersten und dem zweiten gekrümmten Bereich 7a, 7b ist eine im Wesentlichen ebene erste Flanke 7d ausgebildet, welche mit einer Normalen 8a auf die Oberfläche 8 einen Winkel β von 5 ° bis 30°, vorzugsweise etwa 15°, aufspannt Der erste gekrümmte Bereich 7a läuft zur Oberfläche 8 jeder Diele 2 aus. Der dritte gekrümmte Bereich 7c ist im Anschluss an die Seite 2a, 2b jeder Diele 2 geformt. Zwischen dem zweiten und dem dritten gekrümmten Bereich 7b, 7c ist die Nut 4a, 4b mit einer abfallenden zweiten Flanke 7e versehen, wobei die abfallende zweite Flanke 7e zur Oberfläche 8 des Holzbodens 1 einen Winkel α von etwa 5° einschließt.

Dadurch kann eventuell eindringendes Wasser problemlos nach unten abgeleitet werden. Die gezeigte Konstruktion der Diele 2 gestattet ein unbehindertes Quellen und Schwinden des Holzes, ohne dass das Dichtungselement 6 herausfällt und ohne dass durch eindringendes Wasser Schäden entstehen. Das Dichtungselement 6 selbst besteht aus witterungsbeständigem TPE oder aus Silikon, ist einfach einzusetzen und auch wieder einfach herauszunehmen.

Fig. 3 zeigt eine Ausführungsvariante, bei der das Dichtungselement 6 Befestigungseinrichtungen 9 verdeckt. Die beispielsweise durch Klemmelemente 13 (Flachstahl) gebildeten Befestigungseinrichtungen 9 sind in Befestigungsnuten 10 eingelegt, welche in den Seiten 2a, 2b der Dielen 2 eingeformt sind. Um die Montage der Dielen 2 zu erleichtern, weist jedes Klemmelement 13 in jedem Endbereich 13a, 13b einen elastisch verbiegbaren Distanzhalter 14 auf (Fig. 7). In Bohrungen 11 der Befestigungseinrichtungen 9 sind nicht weiter dargestellte Befestigungsschrauben eingesetzt, mit welchen die Dielen 2 an eine Unterkonstruktion 12 angepasst werden können. Um einen ungehinderten Wasserablauf zu gewährleisten, sind die Befestigungseinrichtungen 9 nicht durchgehend über die gesamte Länge des Luftspaltes 3, sondern nur abschnittsweise und voneinander beabstandet ausgebildet.

Diese Befestigungsmethode ist auch für Dielen mit geringer Höhe, z.B. 25 mm, einsetzbar, wie in Fig. 4 gezeigt ist. Wenn die Dielen an der Unterseite mit Entwässerungsnuten ausgestattet sind (handelsüblich), kann auf Kunststoffeinlegeklötzchen verzichtet werden.

Die Klemmelemente 13 können beispielsweise durch gewellte Metallplättchen aus Edelstahl, mit im Grundriss zwei konvexe kreisbogenförmige Seiten 13a, 13b, gebildet werden (Fig. 5 und Fig. 6).

Die Befestigungsnuten 10 sind entsprechend konkav kreisbogenförmig ausgebildet und können durch einen Nutenfräser geformt sein, der vorzugsweise einen Durchmesser von etwa 100 mm und eine Breite von etwa 4 mm aufweist.

Um Wasseransammlungen zu verhindern, werden überall scharfe Kanten möglichst vermieden und stattdessen definierte Krümmungsradien von mindestens 1 mm bis 2 mm vorgesehen.

Fig. 8 zeigt die Anordnung der Klemmelemente 13 bei mehreren verlegten Dielen 2. Die Klemmelemente können sowohl an den Längsseiten, als auch an den Stirnseiten, sowie an Gehrungsstößen angeordnet sein. Es wird zuverlässig ein Verziehen der Dielen verhindert.

## Patentansprüche

1. Holzboden (1), insbesondere für Außenbereiche wie Terrassen oder dergleichen mit zumindest zwei in Abstand zueinander angeordneten Dielen (2) oder Tafeln, wobei zwischen den Dielen (2) oder Tafeln ein Luftspalt (3) ausgebildet ist, wobei im Luftspalt (3) zwischen zueinander gewandter Seitenflächen (2a, 2b) zweier benachbarter Dielen (2) oder Tafeln zumindest eine Befestigungseinrichtung (9) für die Dielen (2) oder Tafeln angeordnet ist, wobei die Befestigungseinrichtung (9) zumindest ein in mindestens eine in die Seitenfläche (2a, 2b) eingeformte Befestigungsnut (10) eingelegtes Klemmelement (13) aufweist, wobei das Klemmelement (13) zumindest eine Aufnahmebohrung (11) für eine Befestigungsschraube aufweist, **dadurch gekennzeichnet, dass** das Klemmelement (13) gewellt oder an der Unterseite gerillt ausgeführt ist, wobei das Klemmelement (13) durch ein Metallplättchen, vorzugsweise aus Edelstahl, gebildet ist, und dass die zueinander gewandten Seitenflächen (2a, 2b) zweier benachbarter Dielen (2) oder Tafeln jeweils eine Nut (4a, 4b) aufweisen und die beiden Nuten (4a, 4b) einen sich zur Oberfläche (8) des Holzbodens (1) verengenden, im Querschnitt schwalbenschwanzförmigen Raum (3) ausbilden, dass in dem Raum (3) ein längliches, flexibles Dichtungselement (6) eingesetzt ist, wobei die Nut (4a, 4b) im Übergang zur Oberfläche (8) des Holzbodens (1) einen ersten gekrümmten Bereich (7a) aufweist, dessen Krümmungsradius vorzugsweise größer als 2 mm ist, dass die Nut (4a, 4b) im Bereich der größten Breite des Raumes (3) einen zweiten gekrümmten Bereich (7b) aufweist, dessen Krümmungsradius vorzugsweise größer als 2 mm ist und dass an dem zweiten gekrümmten Bereich (7b) eine zur Seitenfläche (2a, 2b) abfallende Flanke (7e) anschließt, welche zur Oberfläche (8) des Holzbodens (1) einen Winkel (α) von mindestens 3°, vorzugsweise etwa 5° aufweist, wobei die Befestigungseinrichtung (9) unterhalb der Nuten (4a, 4b) angeordnet ist.

2. Holzboden (1) nach Anspruch 1, **dadurch gekennzeichnet, dass** das Klemmelement beidseitig in jeweils einer Befestigungsnut (10) der benachbarten Dielen (2) oder Tafeln gelagert ist.

3. Holzboden (1) nach Anspruch 1 oder 2, **dadurch gekennzeichnet, dass** das Klemmelement (13) im Grundriss zwei voneinander abgewandte, konvexe, vorzugsweise kreisbogenförmige Seiten (13a, 13b) aufweist.

4. Holzboden (1) nach einem der Ansprüche 1 bis 3, **dadurch gekennzeichnet, dass** das Klemmelement (13) in zumindest einem, vorzugsweise in jedem, Endbereich (13a, 13b) einen vorzugsweise flexiblen Distanzhalter aufweist.

5. Holzboden (1) nach einem der Ansprüche 1 bis 4, **dadurch gekennzeichnet, dass** die Befestigungsnut (10) im Grundriss konkav, vorzugsweise kreisbogenförmig ist und vorzugsweise durch einen Nutenfräser geformt ist.

6. Holzboden (1) nach einem der Ansprüche 1 bis 5, **dadurch gekennzeichnet, dass** zwischen dem Klemmelement (13) und der Befestigungsnut (10) ein Spiel vorgesehen ist.

7. Holzboden (1) nach einem der Ansprüche 1 bis 6, **dadurch gekennzeichnet, dass** das Dichtungselement (6) durch ein Hohlprofil gebildet ist.

8. Holzboden (1) nach einem der Ansprüche 1 bis 7, **dadurch gekennzeichnet, dass** zumindest eine Nut (4a, 4b) im Querschnitt im Wesentlichen die Form eines "S" aufweist.

9. Holzboden (1) nach einem der Ansprüche 1 bis 8, **dadurch gekennzeichnet, dass** die Nut (4a, 4b) im Übergang zur Oberfläche (8) des Holzbodens (1) eine Anfassung (13) aufweist.

10. Holzboden (1) nach einem der Ansprüche 1 bis 8, **dadurch gekennzeichnet, dass** zwischen der Nut (4a, 4b) und der Oberfläche (8) des Holzbodens (1) ein gekrümmter Übergangsbereich ausgebildet ist, dessen Radius größer ist als der erste Krümmungsradius.

11. Holzboden (1) nach einem der Ansprüche 1 bis 10, **dadurch gekennzeichnet, dass** die Nut (4a, 4b) im Übergang zur Seitenfläche (2a, 2b) einen dritten gekrümmten Bereich (7c) aufweist, dessen Krümmungsradius vorzugsweise größer als 1 mm ist.

12. Holzboden (1) nach einem der Ansprüche 1 bis 11, **dadurch gekennzeichnet, dass** zwischen dem ersten und zweiten gekrümmten Bereich (7a, 7b, 7c) eine im Wesentlichen ebene Flanke (7d) ausgebildet ist.

13. Holzboden (1) nach Anspruch 12, **dadurch gekennzeichnet, dass** die Flanke (7d) mit einer Normalen (8a) auf die Oberfläche (8) einen Winkel (β) zwischen 5° bis 30°, vorzugsweise zwischen 10° und 20° aufweist.

14. Holzboden (1) nach einem der Ansprüche 1 bis 13, **dadurch gekennzeichnet, dass** das Dichtungselement (6) aus thermoplastischen Elastomer (TPE) besteht.

## Claims

1. A wooden floor (1), especially for exterior zones such as terraces or the like, comprising at least two floor boards (2) or panels spaced apart from one another, with an air gap (3) being formed between said floor boards (2) or panels, with at least one fastening device (9) for the floor boards (2) or panels being arranged in the air gap (3) between mutually facing side surfaces (2a, 2b) of two adjacent floor boards (2) or panels, with the fastening device (9) comprising at least one clamping element (13) inserted into at least one fastening groove (10) formed in the side surface (2a, 2b), with the clamping element (13) comprising at least one receiving bore (11) for a fastening screw, **characterised in that** the clamping element (13) is provided with an undulating or grooved configuration on the bottom side, with the clamping element (13) being formed by a metal platelet, preferably made of stainless steel, and that the mutually facing side surfaces (2a, 2b) of two adjacent floor boards (2) or panels respectively comprise a groove (4a, 4b), and the two grooves (4a, 4b) form a dovetail-like space (3) in the cross-section which constricts towards the surface (8) of the wooden floor (1), that an elongated, flexible sealing element (6) is inserted into the space (3), with the groove (4a, 4b) having a first curved region (7a) in the transitional region to the surface (8) of the wooden floor (1), the radius of curvature of which is preferably larger than 2 mm, that the groove (4a, 4b) has a second curved region (7b) in the region of the largest width of the space (3), the radius of curvature of which is preferably larger than 2 mm, and that a flank (7e) is adjacent to the second curved region (7b), which flank descends towards the side surface (2a, 2b) and which has an angle (α) of at least 3°, preferably approx. 5°, to the surface (8) of the wooden floor (1), with the fastening device (9) being arranged beneath the grooves (4a, 4b).

2. A wooden floor (1) according to claim 1, **characterised in that** the clamping element is mounted on both sides in one respective fastening groove (10) of the adjacent floor boards (2) or panels.

3. A wooden floor (1) according to claim 1 or 2, **characterised in that** the clamping element (13) comprises two convex sides (13a, 13b) in the plan view, which sides are preferably shaped in the manner of a circular arc and face away from each other.

4. A wooden floor (1) according to one of the claims 1 to 3, **characterised in that** the clamping element (13) comprises a preferably flexible spacer in at least one, preferably in each, end region (13a, 13b).

5. A wooden floor (1) according to one of the claims 1 to 4, **characterised in that** the fastening groove (10) is concave, preferably in the shape of a circular arc, in the plan view, and is preferably formed by a groove milling cutter.

6. A wooden floor (1) according to one of the claims 1 to 5, **characterised in that** play is provided between the clamping element (13) and the fastening groove (10).

7. A wooden floor (1) according to one of the claims 1 to 6, **characterised in that** the sealing element (6) is formed by a hollow section.

8. A wooden floor (1) according to one of the claims 1 to 7, **characterised in that** at least one groove (4a, 4b) substantially has the shape of an "S" in the cross-section.

9. A wooden floor (1) according to one of the claims 1 to 8, **characterised in that** the groove (4a, 4b) comprises a bevel (13) in the transitional region to the surface (8) of the wooden floor (1).

10. A wooden floor (1) according to one of the claims 1 to 8, **characterised in that** a curved transitional radius is arranged between the groove (4a, 4b) and the surface (8) of the wooden floor (1), the radius of which is larger than the first radius of curvature.

11. A wooden floor (1) according to one of the claims 1 to 10, **characterised in that** the groove (4a, 4b) comprises a third curved region (7c) in the transitional region to the side surface (2a, 2b), the radius of curvature of which is preferably larger than 1 mm.

12. A wooden floor (1) according to one of the claims 1 to 11, **characterised in that** a substantially planar flank (7d) is arranged between the first and second curved region (7a, 7b, 7c).

13. A wooden floor (1) according to claim 12, **characterised in that** the flank (7d) has an angle (α) of between 5° to 30°, preferably between 10° and 20°, with a normal line (8a) on the surface (8).

14. A wooden floor (1) according to one of the claims 1 to 13, **characterised in that** the sealing element (6) consists of a thermoplastic elastomer (TPE).

## Revendications

1. Plancher de bois (1) en particulier pour des zones externes telles que des terrasses ou similaires comportant au moins deux plaques (2) ou panneaux situés à distance l'un de l'autre, une fente d'air (3) étant formée entre les plaques (2) ou panneaux, au moins un dispositif de fixation (9) des plaques (2) ou des panneaux étant monté dans la fente d'air (3) entre les surface latérales (2a, 2b) tournées l'une vers l'autre de deux plaques (2) ou panneaux voisins, le dispositif de fixation (9) comportant au moins un élément de blocage (13) logé dans au moins une rainure de fixation (10) formée dans les surfaces latérales (2a, 2b), l'élément de blocage (13) présentant au moins un perçage de réception (11) d'une vis de fixation,
**caractérisé en ce que**
l'élément de blocage (13) est ondulé ou rainuré sur sa face inférieure, et est formé par une plaquette métallique, de préférence en acier spécial, les surfaces latérales (2a, 2b) tournées l'une vers l'autre de deux plaques (2) ou panneaux voisins comportent respectivement une rainure (4a, 4b), et les deux rainures (4a, 4b) forment une chambre (3) ayant une section en forme de queue d'aronde se rétrécissant vers la surface (8) du plancher de bois, un élément d'étanchéité longitudinal flexible (6) est logé dans la chambre (3), la rainure (4a, 4b) présente au niveau de sa jonction avec la surface supérieure (8) du plancher de bois (1) une première zone courbe (7a) dont le rayon de courbure est de préférence supérieur à 2 mm, la rainure (4a, 4b) comporte, dans la zone de la plus grande largeur de la chambre (3) une seconde zone courbe (7b) dont le rayon de courbure est de préférence supérieur à 2 mm, et à la seconde zone courbe (7b) se raccorde un flanc (7e) incliné vers la face latérale (2a, 2b) qui définit par rapport à la surface (8) du plancher de bois (1) un angle (α) d'au moins 3° de préférence d'environ 5°, le dispositif de fixation (9) étant monté au-dessous de rainures (4a, 4b).

2. Plancher de bois (1) conforme à la revendication 1,
**caractérisé en ce que**
l'élément de blocage est logé de part et d'autre dans une rainure de fixation respective (10) des plaques (2) ou panneaux voisins.

3. Plancher de bois (1) conforme à la revendication 1 ou 2,
**caractérisé en ce que**
l'élément de blocage (13) comporte en projection horizontale deux faces (13a, 13b) convexes de préférence en forme d'arc de cercle opposées l'une à l'autre.

4. Plancher de bois (1) conforme à l'une des revendications 1 à 3,
**caractérisé en ce que**
l'élément de blocage (13) comporte, dans au moins une zone d'extrémité (13a, 13b) et de préférence dans chacune de ses zones d'extrémité un élément d'écartement de préférence flexible.

5. Plancher de bois (1) conforme à l'une des revendications 1 à 4,
**caractérisé en ce que**
la rainure de fixation (10) est concave et de préférence en forme d'arc de cercle en projection horizontale et est de préférence formée par une machine à fraiser les rainures.

6. Plancher de bois (1) conforme à l'une des revendications 1 à 5,
**caractérisé en ce qu'**
un jeu est prévu entre l'élément de blocage (13) et la rainure de fixation (10).

7. Plancher de bois (1) conforme à l'une des revendications 1 à 6,
**caractérisé en ce que**
l'élément d'étanchéité (6) est formé par un profilé creux.

8. Plancher de bois (1) conforme à l'une des revendications 1 à 7,
**caractérisé en ce qu'**
au moins l'une des rainures (4a, 4b) présente une section essentiellement en forme de S.

9. Plancher de bois (1) conforme à l'une des revendications 1 à 8,
**caractérisé en ce que**
la rainure (4a, 4b) comporte un chanfrein (13) dans sa zone de jonction avec la surface (8) du plancher en bois (1).

10. Plancher de bois (1) conforme à l'une des revendications 1 à 8,
**caractérisé en ce qu'**
entre la rainure (4a, 4b) et la surface (8) du plancher en bois (1) est formée une zone de transition courbe dont le rayon est supérieur au premier rayon de courbure.

11. Plancher de bois (1) conforme à l'une des revendications 1 à 10,
**caractérisé en ce que**
la rainure (4a, 4b) présente dans sa zone de jonction avec les surfaces latérales (2a, 2b) une troisième zone courbe (7c) dont le rayon de courbure est de préférence supérieur à 1 mm.

12. Plancher de bois (1) conforme à l'une des revendications 1 à 11,
**caractérisé en ce qu'**
entre la première et la seconde zone courbe (7a, 7b, 7c) est formé un flan (7d) essentiellement plan.

13. Plancher de bois (1) conforme à la revendication 12,
**caractérisé en ce que**
le flan (7d) définit avec une normale (8a) à la surface (8) un angle (β) compris entre 5° et 30° de préférence entre 10° et 20°.

14. Plancher de bois (1) conforme à l'une des revendications 1 à 13,
**caractérisé en ce que**
l'élément d'étanchéité (6) est réalisé en un élastomère thermoplastique (TPE).
